# FASCICULE DE BREVET EUROPEEN

(11) **EP 2 551 417 B1**
(45) Date de publication et mention de la délivrance du brevet: **08.10.2014**
(21) Numéro de dépôt: 12005376.4
(22) Date de dépôt: 24.07.2012
(51) Int. Cl.: E04B 2/90

(54) **Murs-rideaux comprenant du dispositif d'étanchéité à l'air**
Vorhangfassade mit Luftabdichtungsvorrichtung
Curtain wall with air-sealing device

(30) Priorité: 26.07.2011 FR 1156782
(43) Date de publication de la demande: 30.01.2013
(73) Titulaire: Profils Systèmes, 34670 Baillargues (FR)
(72) Inventeur: Derre, Christophe, 30670 Aigues Vives (FR); Reinert, Aymeric, 30670 Aigues Vives (FR)
(74) Mandataire: Richebourg, Michel François

(56) Documents cités:
- EP-A2- 2 233 675
- WO-A1-2005/052272

## Description

### DOMAINE D'APPLICATION DE L'INVENTION

La présente invention a trait au domaine des murs-rideaux et notamment aux adaptations permettant d'améliorer l'étanchéité entre les pré-cadres.

### DESCRIPTION DE L'ART ANTÉRIEUR

Dans le domaine des murs-rideaux, on utilise des pré-cadres constitués de profilés pré-assemblés en usine. Pour former des façades entièrement ou partiellement vitrées, ces cadres sont juxtaposés et assemblés entre eux. Afin de réaliser l'étanchéité à l'air et à l'eau de ces assemblages, des joints viennent combler les espaces de liaison séparant lesdits cadres.

La mise en oeuvre de l'étanchéité de tels assemblages se heurte parfois à une difficulté supplémentaire due au fait que les façades formées présentent des facettes qui définissent alors des espaces et des écartements différents pour les joints participant à l'étanchéité.

La demanderesse souhaite améliorer l'étanchéité mise en oeuvre par les joints linéaires équipant les montants formant les pré-cadres. En effet, les extrémités basse et haute desdits joints verticaux linéaires laissent les extrémités correspondantes des montants avec des espaces susceptibles d'autoriser le passage d'air ou d'eau.

Le document WO 2005/052272 décrit une solution en proposant des dispositifs d'étanchéité qui viennent occuper une portion laissée libre de l'extrémité des rainures de fixation desdits joints linéaires verticaux dont ils assurent non seulement le prolongement mais également l'élargissement.

Ces dispositifs d'étanchéité supplémentaire ont néanmoins pour inconvénient d'utiliser la rainure de fixation du joint linéaire dont ils viennent compléter et élargir les extrémités. Ce mode de fixation qui est efficace pour la fixation d'un élément linéaire de grande longueur l'est beaucoup moins pour des éléments d'étanchéité ponctuelle de petite longueur présentant un pied de fixation correspondant à la longueur de rainure utilisée. De plus, un tel mode de fixation réalisé sur une petite longueur rend le dispositif supplémentaire d'étanchéité vulnérable à toute contrainte axiale parallèle à l'axe longitudinale de la rainure qui tendrait à le déplacer et à le désolidariser de son logement. Le joint et le dispositif d'étanchéité supplémentaire sont notamment soumis à de telles contraintes lors du montage.

### DESCRIPTION DE L'INVENTION

Partant de cet état de fait, la demanderesse a mené des recherches visant à améliorer l'étanchéité entre pré-cadres sans les inconvénients liés à la fixation des dispositifs d'étanchéité supplémentaires de l'art antérieur.

Ces recherches ont abouti à la conception d'un mur-rideau comprenant au moins deux pré-cadres ayant des bords préformés pour s'emboîter l'un dans l'autre, les bords étant formés de profilés ou d'ensemble de profilés préformés pour se projeter vers le bord de l'autre pré-cadre pour permettre l'emboîtement et la fixation, lesdites projections étant équipées sur leur longueur de rainures de fixation de joint linéaire assurant l'étanchéité entre les surfaces en contact des projections emboîtées des pré-cadres. Ce mur-rideau est remarquable en ce qu'il comprend une préformation des pré-cadres et au moins un élément d'étanchéité supplémentaire, lesdites projections sont préformées au niveau d'au moins une de leurs extrémités, d'une fente disposée sensiblement transversalement par rapport à l'axe des rainures de fixation de joint linéaire et en ce qu'un élément d'étanchéité supplémentaire préformé pour présenter un module de fixation et un module d'étanchéité vient, au moyen dudit module de fixation, s'installer dans ladite fente à des fins de mise en position et de maintien en position, ledit module d'étanchéité présentant au moins un élargissement en regard de la largeur de la surface d'appui proposé par ledit joint linéaire.

Cette caractéristique est particulièrement avantageuse en ce que l'enlèvement de matière constitué par l'entaille pratiquée dans la projection, offre un sens d'engagement et des surfaces de retenue transversales garantissant la bonne tenue de l'élément d'étanchéité supplémentaire par rapport aux contraintes d'axe parallèle à la rainure de fixation du joint longitudinal. Le montage ne verra donc pas se détacher les éléments d'étanchéité supplémentaire de l'invention. Cette garantie constitue un grand progrès en regard des dispositifs de l'art antérieur.

Afin que cette étanchéité soit optimisée aux deux extrémités haute et basse des projections des pré-cadres, lesdites projections accueillent selon une autre caractéristique, un élément d'étanchéité supplémentaire à leurs deux extrémités.

Afin d'optimiser l'étanchéité proposée, ledit module d'étanchéité comprend une pluralité de projections formant lamelles disposées perpendiculairement à l'axe desdites rainures et se projetant vers la surface de la projection correspondante de l'autre pré-cadre.

Toujours afin de proposer la meilleure étanchéité possible, ledit module d'étanchéité comprend une portion proposant une surface coplanaire avec la surface d'appui du joint linéaire avec une largeur augmentée.

Selon une autre caractéristique particulièrement avantageuse de l'invention, ledit module de fixation comprend une portion préformée pour coopérer avec ladite rainure de fixation du joint linéaire. Cette caractéristique permet de proposer une fixation de l'élément d'étanchéité supplémentaire permettant de résister aussi bien aux contraintes axiales qu'aux contraintes transversales par rapport à l'axe des rainures de fixation des joints linéaires.

Pour compléter cette fixation selon une autre caractéristique particulièrement avantageuse, ladite projection préformée d'une fente transversale comporte une nervure longitudinale afin de retenir ledit élément d'étanchéité, lequel est préformé d'une rainure à cet effet. Toujours afin de garantir cette fixation, un joint de colle est posé sur l'entaille et sur la portion de rainure utilisé de part et d'autre de l'entaille.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un mur-rideau conforme à l'invention.

### BRÈVE DESCRIPTION DES DESSINS

La figure 1 est un dessin schématique d'une vue en perspective d'un mode de réalisation d'un mur-rideau;
La figure 2 est un dessin schématique d'une vue en perspective d'un mode de réalisation d'un pré-cadre constituant le mur-rideau de la figure 1;
La figure 3 est un dessin schématique d'une vue de dessus d'un assemblage des bords verticaux de deux pré-cadres adoptant les joints classiques;
La figure 4 illustre l'assemblage de la figure 3 avec les éléments d'étanchéité supplémentaire de l'invention;
La figure 5 est un dessin schématique d'une vue en perspective de détail illustrant l'installation d'un premier mode de réalisation d'un élément d'étanchéité supplémentaire conforme à l'invention;
La figure 6 constitue le même dessin que celui de la figure 5 avec l'élément d'étanchéité installé;
La figure 7 est un dessin schématique d'une vue en perpective de détail illustrant l'installation d'un deuxième mode de réalisation d'un élément d'étanchéité supplémentaire conforme à l'invention;
La figure 8 est un dessin schématique d'une vue en perspective du mode de réalisation de la figure 7 avec l'élément d'étanchéité installé;
La figure 9 est un dessin schématique d'une vue de face du mode de réalisation de l'élément d'étanchéité supplémentaire de la figure 5;
La figure 10 est un dessin schématique d'une vue en perspective du mode de réalisation de la figure 9;
La figure 11 est un dessin schématique d'une vue de face du mode de réalisation de l'élément d'étanchéité supplémentaire de la figure 7;
La figure 12 est un dessin schématique d'une vue en perspective du mode de réalisation de la figure 11.

### DESCRIPTION DES MODES DE RÉALISATION PRÉFÉRÉS

Telle qu'illustrée sur le dessin de la figure 1, l'invention concerne le domaine des murs-rideaux tel celui référencé M et notamment l'étanchéité des liaisons par emboîtement des bords verticaux des pré-cadres P, P' le constituant. Un exemple de mode de réalisation d'un tel pré-cadre P est illustré sur le dessin de la figure 2. Comme illustré, ledit pré-cadre P se compose d'un cadre formé de montants 100a et 100b et de traverses 200a et 200b accueillant un ou plusieurs panneaux de remplissage 300. Lesdits profilés ou ensemble de profilés formant les montants et les traverses sont préformés extérieurement pour coopérer à des fins d'emboîtement avec les montants ou les traverses des pré-cadres adjacents. Le pré-cadre P' est identique et dispose des mêmes références mais associées au signe "'".

Classiquement, comme illustrés sur le dessin de la figure 3, les bords verticaux extérieurs des montants 100b du pré-cadre P et 100a' du pré-cadre P' qui s'emboîtent, sont préformés de projections 110a', 120a', 110b, 120b venant coopérer, d'un pré-cadre à l'autre pour autoriser l'emboîtement et participer à l'étanchéité. Lesdites projections 110a' et 120a' sont équipées de rainures de fixation 111a' et 121a' accueillant des joints linéaires J équipant toute la longueur desdits bords verticaux formés par lesdites projections pour assumer l'étanchéité de ce montage. Néanmoins, comme illustrés, ces joints J classiques laissent des espaces E importants au niveau des extrémités hautes et basses des rebords, espaces E qui sont susceptibles de servir de passage à l'air.

La figure 4 illustre le comblement desdits espaces E apportés par les éléments d'étanchéité supplémentaire 400 et 500 où l'on voit que ledit élément d'étanchéité supplémentaire vient assurer l'étanchéité sur une surface de projections beaucoup plus importante que celle du seul joint linéaire J.

Comme illustré sur les dessins des figures 5 et 6, le dispositif de l'invention comprend une préformation des pré-cadres au niveau de leur projection 110a' (110a pour P) et un élément d'étanchéité supplémentaire 400. Ladite projection 110a' est préformée au niveau de leur extrémité haute d'une fente 112a' disposée transversalement par rapport à l'axe de la rainure 111a' de fixation de joint J linéaire et venant traverser ladite rainure 111a'.

Cet élément d'étanchéité supplémentaire 400 est préformé pour présenter un module de fixation 410 et un module d'étanchéité 420 qui vient au moyen dudit module de fixation 410, s'installer dans ladite fente 112a' à des fins de mise en position et de maintien en position, ledit module d'étanchéité 420 présentant au moins un élargissement en regard de la largeur de la surface d'appui proposée par ledit joint linéaire J dont la longueur a été réduite afin de permettre l'accueil dudit élément d'étanchéité supplémentaire 400.

Comme illustré sur les dessins des figures 9 et 10, ledit module d'étanchéité 420 comprend une pluralité de projections 421 formant lamelles disposées perpendiculairement à l'axe de ladite rainure 111a'.

De plus, ce module d'étanchéité 420 est également préformé pour proposer une surface 422 avec une largeur augmentée coplanaire une fois en position avec la surface d'appui du joint linéaire J.

Selon une autre caractéristique, ledit module de fixation 410 comprend en outre une portion 411 préformée pour coopérer avec ladite rainure 111a' de fixation du joint linéaire J sur la longueur libérée par la coupure dudit joint J. Cette portion 411 se situe sous la portion élargie 422 coplanaire avec ledit joint J.

Comme illustrée, la portion 412 du module de fixation venant coopérer avec la fente 112a', adopte le profil d'un T inversé composé d'une première partie 413 se projetant à partir de l'arrière du module d'étanchéité et correspondant sensiblement en largeur à la largeur de la fente 112a' dans laquelle elle s'introduit et en épaisseur à l'épaisseur de la projection 110b' dans laquelle est pratiquée ladite fente. La deuxième partie 414 correspondant à la barre horizontale du T vient s'étendre de part et d'autre de la barre verticale de façon à proposer une surface d'appui et de retenue sur la surface de la projection 110.

Afin de proposer une retenue dans l'axe de ladite fente 112a', la face inférieure du module d'étanchéité est préformée d'une rainure 422 venant en correspondance avec une nervure 113a' préformée dans ladite projection 110a'.

Selon un mode de réalisation préféré mais non illustré pour plus de simplicité, lesdites projections sont équipées d'un élément d'étanchéité supplémentaire 400 à leurs deux extrémités.

Selon un mode de réalisation préféré mais non illustré pour plus de simplicité, les deux projections sont équipées de chaque montant sont équipées desdits éléments d'étanchéité supplémentaire.

L'élément d'étanchéité supplémentaire 500 illustré par les dessins des figures 7, 8, 11 et 12, présente une configuration plus simple que celle de l'élément 400 en ce qu'il ne présente pas un module d'étanchéité 510 préformé pour venir proposer une surface élargie dans le prolongement du joint J mais présente néanmoins des lamelles 511 disposées perpendiculairement à l'axe longitudinal de la projection 120b. Ladite projection 120b est préformée au niveau de son extrémité haute d'une fente 122b disposée transversalement à l'axe longitudinal de la projection 120b.

La face inférieure de cet élément d'étanchéité 500 est en outre préformée d'une rainure 512 venant correspondre avec une nervure axiale 123b préformée dans la projection 120b offrant ainsi une retenue dans le prolongement de la fente 122b.

Le module de fixation 520 venant coopérer avec la fente 122b adopte le profil d'un T inversé composé d'une première partie 521 se projetant à partir de l'arrière du module d'étanchéité 510 et correspondant sensiblement en largeur à la largeur de la fente 122b dans laquelle elle s'introduit et en épaisseur à l'épaisseur de la projection 120b dans laquelle est pratiquée ladite fente 122b. La deuxième partie 522 correspondant à la barre horizontale du T vient s'étendre de part et d'autre de la barre verticale de façon à proposer une surface d'appui et de retenue sur la surface de la projection 120b.

On comprend que le mur-rideau, qui vient d'être ci-dessus décrit et représenté, l'a été en vue d'une divulgation plutôt que d'une limitation. Bien entendu, divers aménagements, modifications et améliorations pourront être apportés à l'exemple ci-dessus, sans pour autant sortir du cadre de, l'invention.

## Revendications

1. Mur-rideau comprenant au moins deux pré-cadres (P, P') ayant des bords préformés pour s'emboîter l'un dans l'autre, les bords étant formés de profilés ou d'ensembles de profilés préformés pour se projeter vers le bord de l'autre pré-cadre pour permettre l'emboîtement et la fixation,
lesdites projections (110a', 120a') étant équipées sur leur longueur de rainures de fixation (111a', 121a') de joint linéaire (J) assurant l'étanchéité entre les surfaces en contact des projections (110a', 110b et 120a', 120b) emboîtées des pré-cadres (P et P'),
**CARACTÉRISÉ PAR LE FAIT QU'**il comprend une préformation des pré-cadres (P et P') et au moins un élément d'étanchéité supplémentaire (400, 500),
lesdites projections (110a', 120b) étant préformées au niveau d'au moins une de leurs extrémités, d'une fente (112a', 122b) disposée sensiblement transversalement par rapport à l'axe des rainures de fixation de joint linéaire (J) et,
EN CE QU'un élément d'étanchéité supplémentaire (400, 500) préformé pour présenter un module de fixation (410, 520) et un module d'étanchéité (420, 510), vient au moyen dudit module de fixation (410, 520), s'installer dans ladite fente (112a', 122b) à des fins de mise en position et de maintien en position, ledit module d'étanchéité (420, 510) présentant au moins un élargissement en regard de la largeur de la surface d'appui proposée par ledit joint (J) linéaire.

2. Mur-rideau selon la revendication 1, **CARACTÉRISÉ PAR LE FAIT QUE** lesdites projections (110a', 120a', 110, 120b) sont équipées d'un élément d'étanchéité (400, 500) supplémentaire à leurs deux extrémités.

3. Mur-rideau selon la revendication 1, **CARACTÉRISÉ PAR LE FAIT QUE** ledit module d'étanchéité (420, 510) comprend une pluralité de projections (421, 511) formant lamelles disposés perpendiculairement à l'axe desdites rainures (111a').

4. Mur-rideau selon la revendication 3, **CARACTÉRISÉ PAR LE FAIT QUE** ledit module d'étanchéité (420) comprend une portion proposant une surface coplanaire (422) avec la surface d'appui du joint linéaire (J) avec une largeur augmentée.

5. Mur-rideau selon la revendication 1, **CARACTÉRISÉ PAR LE FAIT QUE** ledit module de fixation (410) comprend une portion (411) préformée pour coopérer avec ladite rainure de fixation (111a') du joint linéaire (J).

6. Mur-rideau selon la revendication 1, **CARACTÉRISÉ PAR LE FAIT QUE** ladite projection (110a', 120b) préformée d'une fente transversale (112a', 122b) comporte une nervure longitudinale (113a', 123b) afin de retenir ledit élément d'étanchéité (400, 500), lequel est préformé d'une rainure (422, 512) à cet effet.

7. Mur-rideau selon la revendication 1, **CARACTÉRISÉ PAR LE FAIT QUE** la longueur du joint linéaire (J) a été réduite afin de permettre l'accueil dudit élément d'étanchéité supplémentaire (400, 500).

## Patentansprüche

1. Vorhangwand, umfassend mindestens zwei Montagerahmen (P, P'), die vorgeformte Ränder aufweisen, um ineinander zu passen, wobei die Ränder aus Profilen oder Profilbaugruppen gebildet sind, die vorgeformt sind, um in Richtung auf den Rand des anderen Montagerahmens vorzustehen, um das Ineinanderpassen und die Befestigung zu ermöglichen,
wobei die Vorsprünge (110a', 120a') über ihre Länge mit Nuten (111a', 121a') zum Befestigen einer linearen Dichtung (J) ausgestattet sind, welche die Dichtheit zwischen den ineinander eingepassten Oberflächen der Montagerahmen (P und P') in Kontakt mit den Vorsprüngen (110a', 110b und 120a', 120b) sicherstellen,
**dadurch gekennzeichnet, dass** sie eine Vorformung der Montagerahmen (P und P') und mindestens ein zusätzliches Dichtungselement (400, 500) umfasst,
wobei die Vorsprünge (110a', 120b) an mindestens einem ihrer Enden aus einem Schlitz (112a', 122b), der im Verhältnis zur Achse der Nuten zum Befestigen einer linearen Dichtung (J) im Wesentlichen quer angeordnet ist, vorgeformt sind, und
dass ein zusätzliches Dichtungselement (400, 500), das vorgeformt ist, um ein Befestigungsmodul (410, 520) und ein Dichtungselement (420, 510) aufzuweisen, anhand des Befestigungsmoduls (410, 520) im Hinblick auf das Positionieren und in Position halten in den Schlitz (112a', 122b) zu liegen kommt, wobei das Dichtungsmodul (420, 510) mindestens eine Erweiterung gegenüber der Breite der Auflagefläche aufweist, die von der linearen Dichtung (J) geboten wird.

2. Vorhangwand nach Anspruch 1, **dadurch gekennzeichnet, dass** die Vorsprünge (110a', 120a', 110, 120b) mit einem zusätzlichen Dichtungselement (400, 500) an ihren beiden Enden ausgestattet sind.

3. Vorhangwand nach Anspruch 1, **dadurch gekennzeichnet, dass** das Dichtungsmodul (420, 510) eine Vielzahl von Vorsprüngen (421, 511) umfasst, die Lamellen bilden, die rechtwinklig zur Achse der Nuten (111a') angeordnet sind.

4. Vorhangwand nach Anspruch 3, **dadurch gekennzeichnet, dass** das Dichtungsmodul (420) einen Abschnitt umfasst, der eine Oberfläche (422) bietet, die zu der Auflagefläche der linearen Dichtung (J) mit einer erweiterten Größe koplanar ist.

5. Vorhangwand nach Anspruch 1, **dadurch gekennzeichnet, dass** das Befestigungsmodul (410) einen vorgeformten Abschnitt (411) umfasst, um mit der Befestigungsnut (111a') der linearen Dichtung (J) zusammenzuwirken.

6. Vorhangwand nach Anspruch 1, **dadurch gekennzeichnet, dass** der Vorsprung (110a', 120b), der aus einem Querschlitz (112a', 122b) vorgeformt ist, eine Längsrippe (113a', 123b) umfasst, um das Dichtungselement (400, 500) festzuhalten, das dazu aus einer Nut (422, 512) vorgeformt ist.

7. Vorhangwand nach Anspruch 1, **dadurch gekennzeichnet, dass** die Länge der linearen Dichtung (J) reduziert wurde, um die Aufnahme des zusätzlichen Dichtungselements (400, 500) zu ermöglichen.

## Claims

1. Curtain wall comprising at least two pre-frames (P, P') having preformed edges to fit into one another, with the edges being formed from profiles or sets of preformed profiles to be projected towards the edge of the other pre-frame in order to allow for the fitting and the fastening,
said projections (110a', 120a') being provided over their length with fastening grooves (111a', 121a') with a linear seal (J) providing the seal between the surfaces in contact with the projections (110a', 110b and 120a', 120b) fitted with pre-frames (P and P'),
**characterised by** the fact that it comprises a preformation of the pre-frames (P and P') and at least one additional sealing element (400, 500),
said projections (110a', 120b) being preformed on at least one of their ends, with a slot (112a', 122b) arranged substantially transversally in relation to the axis of the fastening grooves of the linear seal (J) and,
in that an additional sealing element (400, 500) preformed to have a fastening module (410, 520) and a sealing module (420, 510), comes by means of said fastening module (410, 520), to be installed in said slot (112a', 122b) for the purposes of setting into position and of maintaining in position, said sealing module (420, 510) having at least one enlargement across from the width of the bearing surface proposed by said linear seal (J) .

2. Curtain wall according to claim 1, **characterised by** the fact that said projections (110a', 120a', 110, 120b) are provided with an additional sealing element (400, 500) at their two ends.

3. Curtain wall according to claim 1, **characterised by** the fact that said sealing module (420, 510) comprises a plurality of projections (421, 511) that form strips arranged perpendicularly to the axis of said grooves (111a') .

4. Curtain wall according to claim 3, **characterised by** the fact that said sealing module (420) comprises a portion proposing a coplanar surface (422) with the bearing surface of the linear seal (J) with an increased width.

5. Curtain wall according to claim 1, **characterised by** the fact that said fastening module (410) comprises a preformed portion (411) in order to cooperate with said fastening groove (111a') of the linear seal (J).

6. Curtain wall according to claim 1, **characterised by** the fact that said projection (110a', 120b) preformed with a transverse slot (112a', 122b) comprises a longitudinal rib (113a', 123b) in order to retain said sealing element (400, 500), which is preformed with a groove (422, 512) for this purpose.

7. Curtain wall according to claim 1, **characterised by** the fact that the length of the linear seal (J) has been reduced in order to make it possible to receive said additional sealing element (400, 500).
